# EUROPÄISCHE PATENTSCHRIFT

(11) **EP 0 583 257 B1**
(45) Veröffentlichungstag und Bekanntmachung des Hinweises auf die Patenterteilung: **03.01.1996**
(21) Anmeldenummer: 92907784.0
(22) Anmeldetag: 04.04.1992
(51) Int. Cl.: B67D 1/00, B67D 1/10, F04B 43/08

(54) **FRUCHTSAFT-DISPENSER**
FRUIT JUICE DISPENSER
DISTRIBUTEUR DE JUS DE FRUITS

(30) Priorität: 02.05.1991 DE 9105439 U
(43) Veröffentlichungstag der Anmeldung: 23.02.1994
(73) Patentinhaber: Mastermark Corporation, Louisville, Kentucky 40299-2277 (US)
(72) Erfinder: MAGNUS, Eberhard, D-5630 Remscheid 1 (DE)
(74) Vertreter: Rieder, Hans-Joachim, Dr.
(86) Internationale Anmeldenummer: EP9200761
(87) Internationale Veröffentlichungsnummer: WO9219529

(56) Entgegenhaltungen:
- EP-A- 0 214 443
- EP-A- 0 266 202
- DE-A- 3 202 251
- US-A- 3 750 908

## Beschreibung

Die Erfindung betrifft einen Fruchtsaft-Dispenser oder dergleichen mit einer Aufnahmevorrichtung für einen mit einem Zapfschlauch ausgestatteten Konzentrat-Behälter, mit einer elektromotorisch betriebenen Schlauchpumpe mit einem in eine Schlauchaufnahmekammer eintauchenden, in Förderrichtung verlagerbaren Walkmittel und mit einer zwischen Schlauchpumpe und Zapföffnung angeordneten, elektromagnetisch gesteuerten Wasserzugabevorrichtung.

Bei einem auf dem Markt bekannten Fruchtsaft-Dispenser wird in einer von einem Kühlaggregat gekühlten, als Kühlfach ausgestatteten Aufnahmevorrichtung ein kollabierbarer Behälter, in welchem sich Fruchtsaftkonzentrat befindet, aufgenommen. Durch einen an der Unterseite des Behälters angeordneten Zapfschlauch, welcher endseitig mit einem Zapfventil verbunden, ist das Konzentrat dem Konzentrat-Behälter entnehmbar. Das Zapfventil ist bei einem derartigen Fruchtsaft-Dispenser mit einer Wasserzugabevorrichtung verbindbar, die das aus der Zapföffnung austretende Konzentrat zuvor mit Wasser verdünnt.

Ein anderer Fruchtsaft-Dispenser ist aus der US-PS 3 750 908 her bekannt. Bei dieser Vorrichtung wird als Walkmittel ein parallel zum Schlauch angeordneter Zylinder verwendet, welcher eine Schraubenaußenkontur aufweist, mit welcher Kontur eine Walkbewegung auf den Schlauch ausgeübt wird.

Die deutsche Offenlegungsschrift 32 02 251 beschreibt eine Schlauchpumpe zum fortschreitenden Abquetschen eines Schlauches. Bei dieser Schlauchpumpe ist eine verschwenkbare Andruckplatte vorgesehen, zum Einlegen und Herausnehmen des Schlauches.

Nachteilhaft an der eingangs genannten, gattungsbildenden Ausgestaltung ist die schlechte Reinigbarkeit - beispielsweise bei Schlauchbrüchen oder dergleichen -.

Der Erfindung liegt daher die Aufgabe zugrunde, eine gattungsgemäße Schlauchpumpe im Hinblick auf ein bedienungsfreundliches Auseinandernehmen weiterzubilden.

Gelöst wird die Aufgabe durch die im Anspruch 1 angegebene Erfindung.

Die Unteransprüche stellen bevorzugte Weiterbildungen der Erfindung dar.

Zufolge der erfindungsgemäßen Ausgestaltung läßt sich die Schlauchpumpe leicht reinigen, da die relevanten Bestandteile mit wenigen Handgriffen entnommen werden können. Es ist dazu vorgesehen, daß die Pumpengehäusewand-schlauchaufnahmekammerseitige Öffnungen aufweist, welche das Lager für die Lamellenblock-Exzenterwelle ausbilden zum Entfernen des Lagerblocks einschließlich der Exzenterwelle aus dem Pumpengehäuse. Bevorzugt ist die Exzenterwelle mit den die Lager ausbildenden, schlauchaufnahmekammerseitigen Öffnungen verklipst. Um weiter eine genügende Wirkbreite des Lamellenblocks sicherzustellen, ist die weitere Ausgestaltung so getroffen, daß die Stirnflächenbreite der Lamellen einem Mehrfachen des Durchmessers des Zapfschlauches entspricht. Vorzugsweise ist diese Stirnfläche etwas größer gewählt als die Schlauchbreite bei flachgedrücktem Schlauchkörper. Eine spannungsfreie, dennoch beiderends durch Abschnürungen exakt definierte Dosierung liegt vor, wenn die Walkkontur einer halben Wellenlänge entspricht. Gemeint ist das Eintauchen und Austauchen in die vom geradlinig verlaufenden Schlauch gebildete, geometrische x-Linie. Eine weiterbildende Maßnahme ist zudem erreicht durch eine Fluß-Kontrolleinrichtung für die Wasserzugabe derart, daß einer bestimmten Öffnungszeit des Magnetventils der Wasserzugabevorrichtung einer bestimmten zufließenden Wassermenge entspricht. Hierbei erweist es sich als vorteilhaft, daß die Fluß-Kontrolleinrichtung als vom fließenden Wasser gedrehter Signal-Impeller gestaltet ist, dessen Signale zur Steuerung der Antriebsspannung des Schlauchpumpen-Elektromotors dienen. Über eine solche Signal-Impeller-Einrichtung läßt sich die Steuerung unabhängig vom herrschenden Wasserdruck erreichen. Als Signal kann beispielsweise ein am Impellerflügel sitzender Kleinmagnet dienen, dessen wiederkehrende Annäherung, d.h. die sich ergebende Laufraddrehzahl,von einem Impulsnehmer umgesetzt wird.

Bei einem weiter auf dem Markt bekannten Fruchtsaft-Dispenser wird in einer von einem Kühlaggregat gekühlten, als Kühlfach ausgestalteten Aufnahmevorrichtung ein kollabierbarer Behälter, in welchem sich Fruchtsaft-Konzentrat befindet, aufgenommen. Durch einen an der Unterseite des Behälters angeordneten Zapfschlauch, welcher endseitig mit einem Zapfventil verbunden ist, ist das Konzentrat dem Konzentrat-Behälter entnehmbar. Das Zapfventil ist bei einem derartigen Fruchtsaft-Dispenser mit einer Wasserzugabevorrichtung verbindbar, die das aus der Zapföffnung austretende Konzentrat zuvor mit Wasser verdünnt. Das Fruchtsaft-Konzentrat wird aus dem Behälter durch den Zapfschlauch mittels einer Pumpe herausgepumpt bzw. dosiert abgegeben. Bei dem bekannten Fruchtsaft-Dispenser kommt eine Schlauchpumpe zum Einsatz, die einen direkten Kontakt von Fruchtsaft-Konzentrat und Pumpe verhindert. Die Schlauchpumpe besteht aus einer rotierenden Pumpenscheibe, an deren Rand nach innen gegen Federkraft ausweichbare Walkmittel, hier in Form von Quetschrollen, angeordnet sind, die den gegen eine Rückwand um die Scheibe herumgelegten Schlauch derart pressen, daß Schlaucheinschnürungen entstehen, welche durch die Drehbewegung in Förderrichtung verlagert werden. Durch diese durch Ausstreifbewegung erzeugte Peristaltik wird ein Volumentransport zur Zapföffnung gewährleistet. Nachteilhaft an einer derartigen Pumpe ist zum einen ein hoher Verschleiß und zum anderen ein relativ hoher Raumbedarf. Der Verschleiß beruht wesentlich auf der starken Ausstreifwirkung der Rollen. Dies bringt zudem ein Kriechen und damit zu einer Abflachung neigendes Spannen des Zapfschlauches mit sich. Die Anschlußstellen müssen daher sehr stabil ausgebildet sein, um der möglichen Gefahr eines Abreißens zu begegnen. Außerdem ergibt sich durch die Bogenumlenkung des Zapfschlauches um die etwa handtellergroße Pumpenscheibe eine an sich nicht nötige Überlänge für den Pumpenschlauch. Der erwähnte relativ hohe Raumbedarf erklärt sich aus der gehäusenahen Wegschwenkbewegung der bügelförmig gestalteten Rückwand. Auch ist die Handhabung unbequem, da auf der Frontebene des Gerätes gearbeitet werden muß. Man hat kaum ausreichende Greifmöglichkeiten. Um die Erfindung dahingehend weiterzubilden, daß trotz raumsparender Anordnung eine größtmögliche Funktionssicherheit erreicht wird, ist eine geradlinige Erstreckung des Zapfschlauches vom Konzentratbehälter zur Zapfstelle vorgesehen. Die Lamellenblock-Kontur der Schlauchpumpe soll kreuzend dazu arbeiten. Eine nach vorn - zum Einlegen des Zapfschlauches - öffenbare Klappe soll den Zapfschlauch gegen die Schlauchpumpe halten. Durch diese Weiterbildungen sind mehrere Schlauchpumpen auch dicht nebeneinander anordbar. Auch ist durch den Verzicht auf sich drehende Walkelemente die Funktionssicherheit erhöht. Erreicht ist dies durch eine geradlinige Erstreckung des Zapfschlauches vom Konzentrat-Behälter zur Zapfstelle und eine kreuzend dazu arbeitende Lamellenblock-Walkkontur als Schlauchpumpe, gegen welche der Zapfschlauch mittels der abgefederten Rückwand einer nach vorne - zum Einlegen des Zapfschlauches - öffenbaren Klappe gehalten ist. Der Zapfschlauch läuft nun ohne Umweg in maximal kurzer Länge vom Fruchtsaft-Vorrat zur Zapföffnung. Das spart Material und läßt die peristaltische Wirkung auf kürzerer Strecke und ohne Streckspannung des Schlauchkörpers wirksam werden. Hier entsteht also nicht die oben herausgestellte Ausstreifwirkung, da die kreuzend zum geradlinigen Verlauf des Zapfschlauches arbeitende Lamellenblock-Walkkontur nur entsprechend kreuzend gerichtete Eindrückungen am Schlauchkörper vornimmt. Dies geschieht weit verschleißarmer und somit schonender, als es durch Quetschrollen der erwähnten Pumpenscheibe möglich wäre. Auch für das Zuordnung bzw. Entnehmen des Zapfschlauches liegen bessere Bedingungen vor, da dies über eine nach vorne öffenbare Klappe geschieht. Es wird also frontal gerichtet hantiert und nicht in der Ebene der Frontwand des Fruchtsaft-Dispensers. Zur Erzeugung einer wirkungsvollen Einschnürung und zum Ausgleich von eventuellen Schlauchtoleranzen ist die Rückwand der Schlauchaufnahmekammer, wie erwähnt, abgefedert. Sie drückt den Zapfschlauch praktisch "schwimmend" an die Walkkontur an. Eine exakte Positionierung sowie den geradlinigen Erstreckungsverlauf sichernde Zuordnung des Schlauches ergibt sich durch schlauchkammerseitige Öffnungen zur Durchführung bzw. zum Einlegen des Zapfschlauches. Solche Öffnungen befinden sich zweckmäßig an der Klappe.

Ausführungsbeispiele der Erfindung werden anhand der Zeichnungen näher erläutert. Es zeigt
- Fig. 1: eine Ansicht eines Fruchtsaft-Dispensers mit zwei getrennten Konzentrat-Behältern und Schlauchpumpen, in weitgehend schematischer Darstellung,
- Fig. 2: eine Schlauchpumpe einer ersten Ausgestal tung im Schnitt,
- Fig. 3: eine perspektivische Darstellung eines Gehäuses mit ausklipsbarem Lamellenblock gemäß einer zweiten Ausgestaltung,
- Fig. 4: eine Einzeldarstellung einer Lamelle,
- Fig. 5: die Schlauchpumpe partiell aufgebrochen zur Verdeutlichung der Wellenlinie des Lamellenblocks und
- Fig.: einen Schnitt durch den unteren Abschnitt der Schlauchpumpe unter Veranschaulichung der Fluß-Kontrolleinrichtung.

Fig. 1 zeigt einen Fruchtsaft-Dispenser 1 mit einer Aufnahmekammer 2 für zwei Konzentrat-Behälter 3, welche aus einem Mehrlagen-Kunststoffolienmaterial bestehen und zur Verhinderung von Verkeimungen bis auf eine Auslaßöffnung 4 geschlossen und kollabierbar sind. Der Auslaßöffnung 4 schließt sich ein Zapfschlauch 5 an, welcher in ein Zapfventil 6 ausläuft. Der Zapfschlauch 5 erstreckt sich geradlinig, vertikal zwischen Konzentrat-Behälter 3, respektive seiner Auslaßöffnung 4 und der Zapfstelle, gebildet vom Zapfventil 6. Zwischen Zapfventil 6 und der Öffnung 4 liegt der Zapfschlauch 5 in einer Schlauchpumpe 7 ein, welche die Abgabe des Konzentrates dosiert und fördert. Durch Verdrehen der Zapftülle 6'' kann das Zapfventil 6 geöffnet oder geschlossen werden. Die Geschlossenstellung ist dabei grundsätzlich nur für den Austausch bzw. Transport des Behälters 3 vorgesehen.

Der Schlauchpumpe 7 nachgeordnet und dem Zapfventil 6 benachbart weist der Fruchtsaft-Dispenser 1 eine Wasserzugabevorrichtung 8 auf, durch welche Wasser als Zugabe dem durch den Zapfschlauch 5 geförderten Konzentrat zugesetzt wird, so daß der verdünnte, nun trinkbare Fruchtsaft aus der Zapföffnung 6' des Zapfventils 6 entnehmbar ist.

Bei der in den Fig. 2 und 5 dargestellten Schlauchpumpe 7 wird das Konzentrat mittels einer in Förderrichtung laufenden Walkkontur W durch den Zapfschlauch 5 hindurch in das Zapfventil 6 gefördert, welches bei der dort gezeigten Drehstellung der die Zapföffnung 6' aufweisenden Zapftülle 6'' (nach unten) geöffnet ist. Das Zapfventil 6 ist auf die Wasserzugabevorrichtung 8 aufgesteckt, wobei die Wasserzugabevorrichtung 8 durch ein Magnetventil 9 auf- und zuschaltbar ist. Das durch die Wasserzugabevorrichtung 8 fließende Wasser wird durch eine in Fig. 6 dargestellte Fluß-Kontrolleinrichtung 27 auf konstantem Durchfluß gehalten, so daß einer bestimmten Öffnungszeit des Magnetventils 9 entsprechend einer bestimmten durch die Wasserzugabevorrichtung 8 abgegebenen Wassermenge entspricht.

In der Schlauchpumpe 7 liegt der Zapfschlauch 5 in einer Schlauchaufnahmekammer 15 ein, die einseitig durch die wellenförmig angeordneten, die Walkkontur W ausbildenden Lamellen 11 begrenzt ist und anderseitig von einer abgefederten Rückwand 13. Die entsprechenden Druckfedern gehen aus den Fig. 2 und 5 hervor und sind mit 14 bezeichnet. Die Rückwand 13 ist einer Öffnungsklappe 16 zugeordnet, welche zum Einlegen des Zapfchlauches 5 in die Schlauchaufnahmekammer 15 nach vorne hin geöffnet werden kann. Hierzu ist die Öffnungsklappe 16 am Pumpengehäuse 7' um eine Vertikalachse anscharniert.

Die quer also kreuzend zur Förderrichtung in Richtung zur Schlauchaufnahmekammer 15, d. h. zur geradlinigen Erstreckungsrichtung des Zapfschlauches 5, hin- und herbewegbaren Lamellen 11 weisen in ihrer Mitte ein quer zur besagten Bewegungsrichtung verlaufendes Langloch 17 (vgl. Fig. 4) auf, in welches eine schraubengangförmig gestaltete Exzenterwelle 12 eingreift. Die Exzenterwelle 12 durchgreift alle Lamellen 11 des Lamellenblocks 18 und prägt so der in die Schlauchaufnahmekammer 15 hineinragenden Lamellenblockstirn 18' entsprechend der Schraubenform der Exzenterwelle 12 geformte, die Walkkontur W ausbildende Wellenform auf. Die Walkkontur W entspricht gemäß Fig. 5 zumindest einer halben Wellenlänge einer wechselweise die geometrische Erstreckungslinie schneidenden Wellenlinie. Die Exzentrizität der Exzenterwelle 12 und damit der maximale Querhub einer Lamelle 11 entspricht in etwa dem Schlauchdurchmesser. Hierdurch ist eine sichere Abschnürung 5' des Zapfschlauches 5 durch die Walkkontur W gewährleistet, zumal die Stirnflächenbreite der gleich breiten Lamellen 11 einem Mehrfachen des Außendurchmessers des querschnittsrunden Zapfschlauches 5 entspricht, als auch die Abschnürung 5' bei flachgedrückten Schlauchkörper bringt.

Bei Drehung der Exzenterwelle 12 um ihre Achse vollführen die übereinandergeschichteten Lamellen 11 eine phasenverschobene Hin- und Herbewegung derart, daß die Einschnürung des Zapfschlauches 5 - die Peristaltik ausbildend - sich in Förderrichtung bewegt.

Das Verhältnis von Konzentrat und zugeführtem Wasser kann durch die Fördergeschwindigkeit der Schlauchpumpe 7, entsprechend der Drehzahl der Exzenterwelle 12 eingestellt werden. Bei Betätigung eines Auslösehebels 19, beispeilsweise durch einen unter die Zapföffnung 6' gehaltenen Becher, bewirkt die Inbetriebsetzung sowohl der Wasserzugabe als auch der Schlauchpumpe 7.

Der Zapfschlauch 5 ist hinter der Klappe 16 liegend in der erwähnten geradlinigen Ausrichtung am Pumpengehäuse 7' in der Schlauchaufnahmekammer 15 sicher positioniert. Erreicht ist dies durch schlauchkammerseitige Öffnungen 15'. Solche Öffnungen 15' befinden sich zulaufseitig des Zapfschlauches 5 oberseitig des Pumpengehäuses 7' und auch unterseitige desselben, vor der Steckanschlußstelle des Zapfschlauches 5 zum Zapfventil 6 hin. Es kann sich um dem Querschnitt des Zapfschlauches 5 angepaßte Nischen handeln. Solche Nischen gehen zweckmäßig von der Innenseite der Öffnungsklappe 16 aus. Mit dem Nischengrund fluchtet dann die unter Federbelastung stehende Rückwand in Richtung der Schlauchkammer 15. Die Rückwand kann eine angepaßte Aufnahmerinne für den Zapfschlauch beritzen.

Fig. 3 zeigt eine zweite Ausgestaltung der Erfindung. In einem Pumpengehäuse 7' liegt ein aus einer Vielzahl von übereinandergeschichteten Lamellen 11 bestehender Lamellenblock 18 ein, wobei auch hier die Exzenterwelle 12 durch die Langlöcher der Lamellen 11 hindurch gesteckt ist. Endseitig weist die Exzenterwelle 12 ein Zahnrad 20 auf, das mit einem von einem nicht dargestellten Elektromotor betriebenen Antriebszahnrad 21 angetrieben wird. Der Elektromotor bildet bevorzugt eine Vormontageeinheit mit der Schlauchpumpe 7. Der Lamellenblock 18 ist zusammen mit der Exzenterwelle 12 aus dem schachtförmig gestalteten Pumpengehäuse 7' herausnehmbar. Hierzu weist die Gehäusewand 22 Öffnungen 23 auf, die sich zu einem Exzenterwellenlager 24 fortsetzen. Die Öffnungen 23 sind hierbei sich gegenüberliegenden Enden des Pumpengehäuses zugeordnet. Beim Ausführungsbeispiel münden die Öffnungen 23 schlauchaufnahmekammerseitig in Richtung der Lamellenblockstirn 18'. Die Exzenterwelle 12 ist durch die Öffnung 23 in ihr Lager 24 eingeklipst. Hierzu weist die Öffnung eine Verengung 25 auf, bei der die Öffnung geringer ist als der Exzenterwellendurchmesser in ihrem Lagerpunkt. Hierdurch ist eine einfache Verachsung der Exzenterwelle 12 im Pumpengehäuse 7' gewährleistet. Durch Überwindung der Rastkraft kann der Lamellenblock 18 zusammen mit der Exzenterwelle 12 aus dem Gehäuse 7' herausgezogen und gereinigt werden. Da die Lamellenblockstirn 18' bei geschlossener (in Fig. 3 nicht dargestellter) Öffnungsklappe 16 - nicht zuletzt auch wegen der abgefederten Rückwand 13 und der Elastizität des Schlauches 5 - kraftbeaufschlagt ist, kann die Verachsung sehr schwach ausgebildet sein. Die Verengung 25 braucht daher nur geringfügig enger zu sein als der Lagerdurchmesser der Exzenterwelle 12. Ein sicherer Zahneingriff zwischen den Zahnrädern 20 und 21 wird dann durch die Kraftbeaufschlagung gewährleistet.

Die schraubengangförmige Exzenterwelle 12 besteht in beiden Ausführungsbeispielen aus übereinander versetzt angeordneten Kreisscheiben 26, deren Dicke der Dicke der Lamellen 11 entspricht. Wegen des gleichmäßigen Winkelversatzes von Stufe zu Stufe erhält die Exzentewelle 12 dann eine Schraubengangform. Die Extzenterwelle 12 weist mindestens einen vollständigen Schraubengang auf, so daß sichergestellt ist, daß in jeder Drehstellung eine Walkkontur W ausgebildet ist, wobei die Walkkontur W eine abdichtende Abschnürung 5' des Zapfschlauches 5 bewirkt.

Wie die konkretere Darstellung gemäß Fig. 5 zeigt, durchsetzt die zugleich die Lagerzapfen bildende körperliche Achse der Exzenterwelle 12 alle genannten Kreischeiben 26.

Fig. 6 gibt die der Schlauchpumpe 7 zugeordnete Fluß-Kontrolleinrichtung 27 wieder. Letztere sitzt im Basisabschnitt der Schlauchpumpe 7. Die Fluß-Kontrolleinrichtung 27 regelt ventilgesteuert die Wasserzugabe für das Konzentrat. Dies geschieht derart, daß einer bestimmten Öffnungszeit des Magnetventils 9 der Wasserzugabevorrichtung 8 einer bestimmten zufließenden Wassermenge entspricht. Sie weist dazu eine Gebervorrichtung auf. Es handelt sich um einen in den Fließstrom eingesetzten Signal-Impeller 28. Dessen Signal wird zur Steuerung der Antriebsspannung des Schlauchpumpen-Elektromotors genutzt. Es handelt sich um einen Gleichstrommotor.

Der Signal-Impeller 28 trägt auf einem seiner im Fließstrom sich drehenden Flügel einen Kleinmagneten 29. Ein im Gehäuseabschnitt der Fluß-Konstrolleinrichtung 27 angeordneter Impulsnehmer 30 registriert die näherungsbedingten Impulse und setzt sie um in die angepaßte Laufgeschwindigkeit des Elektromotors der Schlauchpumpe 7.

Unabhängig vom Wasserdruck wird so stets die gleiche Mischqualität Konzentrat zu Wasser erreicht. Über einen Anschlußkanal 31 steht die Impellerkammer 32 mit einer Kammer 32 des Magnetventils 9 in Verbindung über welche die Wasserzugabevorrichtung 8 gespeist wird.

## Patentansprüche

1. Fruchtsaft-Dispenser oder dergleichen mit einer Aufnahmevorrichtung (1) für einen mit einem Zapfschlauch (5) ausgestatteten Konzentrat-Behälter (3), mit einer elektromotorisch betriebenen Schlauchpumpe (7) mit einem in eine Schlauchaufnahmekammer (15) eintauchenden, in Förderrichtung verlagerbaren Walkmittel, und mit einer zwischen Schlauchpumpe (7) und Zapföffnung (6') angeordneten, elektromagentisch gesteuerten Wasserzugabevorrichtung (8), gekennzeichnet durch eine als Schlauchpumpe (7) arbeitende Lamellenblock-Walkkontur (W), gegen welche der geradlinig erstreckende Zapfschlauch (5) mittels der abgefederten Rückwand (13) einer nach vorn - zum Einlegen des Zapfschlauches (5) - öffenbaren Klappe (16) gehalten ist, wobei schlauchaufnahmekammerseitige Öffnungen (23) der Pumpengehäusewand vorgesehen sind, welche Lager (24) für die Lamellenblock-Exzenterwelle (12) ausbilden zum Entfernen des Lamellen-blockes (18) einschließlich der Exzenterwelle (12) aus dem Pumpengehäuse (7').

2. Fruchtsaft-Dispenser nach Anspruch 1 , dadurch gekennzeichnet, daß die Exzenterwelle (12) mit den die Lager (24) ausbildenden schlauchaufnahmekammerseitigen Öffnungen (23) verklipst ist.

3. Fruchtsaft-Dispenser nach einem oder mehreren der vorhergehenden Ansprüche, dadurch gekennzeichnet, daß die Stirnflächenbreite der Lamellen (11) einem Mehrfachen des Durchmessers des Zapfschlauches (5) entspricht.

4. Fruchtsaft-Dispenser nach einem oder mehreren der vorhergehenden Ansprüche, dadurch gekennzeichnet, daß die Walkkontur (W) einer halben Wellenlänge entspricht.

5. Fruchtsaft-Dispenser nach einem oder mehreren der vorhergehenden Ansprüche, gekennzeichnet durch eine Fluß-Kontrolleinrichtung (27) für die Wasserzugabe derart, daß einer bestimmten Öffnungszeit des Magnetventiles (9) der Wasserzugabevorrichtung (8) einer bestimmten zufließenden Wassermenge entspricht.

6. Fruchtsaft-Dispenser nach Anspruch 5 , dadurch gekennzeichnet, daß die Fluß-Kontrolleinrichtung (27) als vom fließenden Wasser gedrehter Signal-Impeller (28) gestaltet ist, dessen Signale zur Steuerung der Antriebsspannung des Schlauchpumpen-Elektromotors dienen.

7. Fruchtsaft-Dispenser nach einem oder mehreren der vorhergehenden Ansprüche, gekennzeichnet durch eine geradlinige Erstreckung des Zapfschlauches (5) vom Konzentrat-Behälters (3) zur Zapfstelle (Zapfventil 6) und eine kreuzend dazu arbeitende Lamellenblock-Walkkontur (W) als Schlauchpumpe (7), gegen welche der Zapfschlauch (5) mittels der abgefederten Rückwand (13) einer nach vorne - zum Einlegen des Zapfschlauches (5) - öffenbaren Klappe (16) gehalten ist.

8. Fruchtsaft-Dispenser nach einem oder mehreren der vorhergehenden Ansprüche, gekennzeichnet durch schlauchkammerseitige Öffnungen (15') zur Durchführung des Zapfschlauches (5).

## Claims

1. Fruit juice dispenser or the like with a receiving device (1) for a concentrate container (3) equipped with a dispenser tube (5), with a hose pump (7), driven by an electric motor, having a squeezing means displaceable in the conveying direction which dips into a tube receiving chamber (15), and with an electro-magnetically controlled water supplying device (8) arranged between hose pump (7) and dispensing opening (6'), characterised by a lamellar block squeezing contour (W) against which is held the dispensing tube (5), extending in a straight line, by means of the spring-biased rear wall (13) of a front-opening flap (16) for inserting the dispensing tube (5), wherein on the tube receiving chamber side of the pump housing wall there are provided openings (23) which form bearings (24) for the lamellar block eccentric shaft (12) for removing from the pump housing (7') the lamellar block (18) including the eccentric shaft (12).

2. Fruit juice dispenser according to claim 1, characterised in that the eccentric shaft (12) is snap connected to the openings (23) forming the bearings (24) on the side of the tube receiving chamber.

3. Fruit juice dispenser according to one or more of the preceding claims, characterised in that the front end width of the lamellae (11) corresponds to many times the diameter of the dispensing tube (5).

4. Fruit dispenser according to one or more of the preceding claims, characterised in that the squeezing contour (W) corresponds to half a wavelength.

5. Fruit dispenser according to one or more of the preceding claims, caracterised by a flow control device (27) for the water supply in such a way that a given opening time of the magnetic valve (9) of the water supply device (8) corresponds to a given volume of water being supplied.

6. Fruit juice dispenser according to claim 5, caracterised in that the flow control device (27) is designed as a signal-impeller (28), rotated by the flowing water, whose signals serve to control the drive current of the electric motor of the hose pump.

7. Fruit juice dispenser according to one or more of the preceding claims, characterised by the stretching in a straight line of the dispensing tube (5) from the concentrate container (3) to the dispensing point (dispensing valve 6) and a lamellar block squeezing contour (W), working crosswise thereto in the manner of a hose pump (7), against which the dispensing tube (5) is held by means of the spring-biased rear wall (13) of a front-opening flap (16) for inserting the dispensing tube (5).

8. Fruit juice dispenser according to one or more of the preceding claims, characterised by openings (15') on the tube chamber side for feeding through the dispensing tube (5).

## Revendications

1. Distributeur de jus de fruits ou similaires, muni d'un organe de réception (1), d'un récipient de concentré (3) équipé d'un tube flexible de puisage (5), d'une pompe pour tuyau flexible ou péristaltique (7) entraînée par moteur électrique, et d'un moyen de foulage plongeant dans une chambre de réception de tube flexible (15) et mobile dans la direction de transport, et d'un dispositif d'apport d'eau (8) disposé entre la pompe péristaltique (7) et l'ouverture de puisage (6') et à commande électromagnétique, caractérisé par un contour de foulage (W) , à bloc de lamelles fonctionnant comme pompe péristaltique (7), contre laquelle le tube de puisage (5) s'étendant en ligne droite est retenu par la paroi arrière élastique (13) d'un clapet (16) susceptible de s'ouvrir vers l'avant - pour insérer le tube flexible de puisage (5) - en ce que, du côté de la chambre de réception du tube flexible, sont prévues des ouvertures (23) de la paroi de carter de pompe, ces ouvertures formant des paliers (24) pour l'arbre excentrique du bloc àlamelles (12), permettant d'enlever le bloc à lamelles (18), y compris l'arbre excentrique (12) du carter de pompe (7').

2. Distributeur de jus de fruits selon la revendication 1, caractérisé en ce que l'arbre excentrique (12) est encliqueté dans les ouvertures (23) formant les paliers (24) du côté de la chambre de réception de tube flexible.

3. Distributeur de jus de fruits, selon l'une ou plusieurs des revendications précédentes, caractérisé en ce que la largeur de surface frontale des lamelles (11) correspond à un multiple du diamètre du tube flexible de puisage (5).

4. Distributeur de jus de fruits selon l'une ou plusieurs des revendications précédentes, caractérisé en ce que le contour de foulage (W) correspond à une demi-longueur d'onde.

5. Distributeur de jus de fruits selon l'une ou plusieurs des revendications précédentes, caractérisé par un organe de contrôle de débit (27) pour l'apport d'eau, de telle façon qu'à une durée d'ouverture déterminée de l'électrovalve (9) de l'organe d'apport d'eau (8) corresponde l'écoulement d'une quantité d'eau déterminée.

6. Distributeur de jus de fruits selon la revendication 5, caractérisé en ce que l'organe de contrôle de débit (27) est réalisé sous la forme d'un rotor de signalisation (28) entraîné en rotation par l'eau qui s'écoule et dont les signaux servent à contrôler la tension d'alimentation du moteur électrique de pompe tubulaire.

7. Distributeur de jus de fruits selon l'une ou plusieurs des revendications précédentes, caractérisé par un prolongement en ligne droite du tube flexible de puisage (5) depuis le récipient de concentré (3) jusqu'à l'emplacement de puisage (valve de puisage 6) et par un contour de foulage (W) fonctionnant transversalement par rapport à ce tube flexible et constituant une pompe péristaltique (7), contre laquelle est retenu le tube de puisage (5) à l'aide de la paroi arrière élastique (13) d'un clapet (16) susceptible de s'ouvrir vers l'avant pour permettre l'insertion du tube flexible de puisage (5).

8. - Distributeur de jus de fruits selon l'une ou plusieurs des revendications précédentes, caractérisé par des ouvertures (15') ménagées du côté de la chambre de tube flexible pour permettre le passage du tube flexible de puisage (5).
